# FASCICULE DE BREVET EUROPEEN

(11) **EP 1 629 572 B1**
(45) Date de publication et mention de la délivrance du brevet: **05.12.2007**
(21) Numéro de dépôt: 04767251.4
(22) Date de dépôt: 03.06.2004
(51) Int. Cl.: H01R 13/447

(54) **ELEMENTS DE CONNEXION ELECTRIQUE A ETANCHEITE RENFORCEE**
ELEKTRISCHE VERBINDUNG MIT VERSTÄRKTER ABDICHTUNG
ELECTRICAL CONNECTION ELEMENTS WITH INCREASED SEALING

(30) Priorité: 03.06.2003 FR 0306684
(43) Date de publication de la demande: 01.03.2006
(73) Titulaire: LEGRAND FRANCE, 87000 Limoges (FR); LEGRAND SNC, 87000 Limoges (FR)
(72) Inventeur: LE METAY, Bernard, F-75012 Paris (FR); FLEGEAU, Dominique, F-94350 Villiers-Sur-Marne (FR)
(74) Mandataire: Santarelli, Luc
(86) Numéro de dépôt international: PCT/FR2004/001383
(87) Numéro de publication internationale: WO 2004/109864

(56) Documents cités:
- DE-U- 6 609 706
- DE-U- 8 101 510
- US-A- 3 716 815
- US-A- 3 950 055
- US-A- 4 381 879
- US-A- 4 553 000
- US-A- 6 089 888
- US-A- 6 132 227

## Description

La présente invention concerne, d'une manière générale, les éléments de connexion électrique destinés à coopérer par enfichage les uns dans les autres, tels que les socles de prise de courant et prises mobiles destinées à coopérer avec des fiches de prise de courant.

Elle vise plus particulièrement ceux de ces éléments qui sont susceptibles de satisfaire au niveau IP67 (protection totale contre les poussières et protection contre les effets de l'immersion) des dispositions normatives en la matière (norme CEI60529).

Selon une disposition déjà connue, l'élément de connexion électrique du genre socle de prise de courant ou prise de courant mobile, comporte un corps formant, intérieurement, un puits pour le logement d'organes de contact électrique, un volet articulé au corps pour recouvrir le pli lorsqu'il est dans une position rabattue sur celui-ci, un joint d'étanchéité intervenant entre le volet et le corps dans la position de rabattement pour fermer à étanchéité le puits, un ressort sollicitant en permanence le volet en direction de la position de rabattement, et, pour assurer le niveau IP67 des dispositions normatives en la matière lorsqu'il est fermé, des moyens de serrage par rotation intervenant entre le volet et le corps pour effectuer un serrage sous contrainte du joint d'étanchéité entre le volet et le corps. La partie de ces moyens de serrage qui est mise en oeuvre sur le corps est également adaptée à coopérer avec des moyens de serrage complémentaires prévus sur l'élément de connexion électrique complémentaire (fiche) pour assurer le même niveau de protection IP67 lorsque les deux éléments sont raccordés l'un à l'autre, par serrage sous contrainte du joint d'étanchéité qui équipe cet élément de connexion électrique complémentaire.

En pratique, ces moyens de serrage se présentent sous la forme d'une bague de verrouillage propre à coopérer par fixation baïonnette avec des rampes complémentaires.

En pratique, les utilisateurs ne verrouillent cependant que très rarement la bague de verrouillage. L'étanchéité obtenue ne satisfait alors qu'au niveau IP44 (protection contre les corps solides supérieurs à 1 mm et protection contre les projections d'eau de toutes directions), ceci pour un élément seul (socle de prise ou prise mobile) ou pour un couple d'éléments connectés.

Ce niveau de protection est encore permis par la norme CEI60309-1 et 2.

Le document US-A-6 132 227 décrit un élément de connexion électrique selon le préambule de la revendication 1, ce document correspond à l'état de la technique le plus proche.

Dans certains cas, en particulier les installations agroalimentaires et les abattoirs, il serait cependant souhaitable de disposer, dans une telle situation, d'un niveau minimal de protection IP55 (protection contre les poussières et protection contre les jets d'eau de toutes directions à la lance).

Il a déjà été proposé, à cet égard, selon une disposition décrite dans le document DE-U-29806587 de munir le corps d'un socle de prise de courant et le volet de celui-ci articulé au corps de moyens d'encliquetage complémentaires se présentant, en pratique, sous la forme d'un levier d'encliquetage propre à être actionné par un utilisateur et qui est d'un seul tenant avec le volet, en se raccordant avec la périphérie de celui-ci par une zone de moindre épaisseur formant charnière, et d'un cran prévu sur le corps et avec lequel le levier est destiné à coopérer en crochetage de manière à comprimer, dans une certaine mesure, le joint d'étanchéité intervenant entre le volet et le corps lorsque le volet est rabattu contre la tranche du puits que forme le corps.

Cette disposition est mise en oeuvre dans le but de pouvoir utiliser un joint d'étanchéité de dureté quelconque et de pouvoir utiliser un ressort présentant un couple de torsion le plus faible possible.

La présente invention a, d'une manière générale, pour objet des dispositions permettant de renforcer l'étanchéité des éléments de connexion définis supra et conduisant en outre à d'autres avantages.

Prenant le contre-pied des dispositions proposées dans le document DE-U-29806587, la présente invention a, d'une part, pour objet, un élément de connexion électrique notamment socle de prise de courant ou prise de courant mobile, qui est destiné à coopérer par enfichage avec un élément de connexion électrique complémentaire, notamment fiche de prise de courant, et qui comporte un corps formant, intérieurement, un puits pour le logement d'organes de contact électrique, un volet articulé au corps pour recouvrir le puits lorsqu'il est dans une position rabattue sur celui-ci, un joint d'étanchéité en matière élastique déformable, intervenant entre le volet et le corps en position de rabattement, un ressort de torsion sollicitant en permanence le volet en position de rabattement, des moyens de serrage par rotation, intervenant entre le volet et le corps pour agir en compression sur le joint d'étanchéité lorsqu'il intervient entre le volet et le corps dans la position de rabattement, caractérisé en ce que le joint d'étanchéité est constitué d'une matière à faible résistance aux efforts de déformation, en ce que l'élément de connexion électrique comporte en outre des moyens de solidarisation débrayables intervenant entre le volet et le corps et propres à assurer une coopération en retenue du volet sur le corps lorsque ceux-ci ne sont pas en prise l'un avec l'autre par l'intermédiaire des moyens de serrage, et en ce que le ressort présente un couple de torsion propre à amener les moyens de solidarisation en prise mutuelle en vue de la coopération en retenue du volet sur le corps, puis à maintenir en compression le joint d'étanchéité entre le volet et le corps conjointement avec les moyens de solidarisation.

La présente invention a, d'autre part, pour objet un élément de connexion électrique, notamment fiche de prise de courant, qui est destiné à coopérer par enfichage avec un élément complémentaire, notamment socle de prise de courant ou prise de courant mobile, et qui comporte, par lui-même, un corps globalement cylindrique formant intérieurement un puits pour le logement d'organes de contact électrique et comportant, extérieurement, autour du contour du puits, une collerette s'étendant radialement à compter du corps, à distance du débouché du puits, un joint d'étanchéité annulaire plat en matière élastique déformable, rapporté sur le corps en étant plaqué contre la surface d'épaulement de la collerette située en position proximale par rapport au débouché du puits et destiné à intervenir entre l'élément de connexion électrique et l'élément de connexion électrique complémentaire lorsque les deux éléments sont raccordés l'un à l'autre, des moyens de serrage par rotation destinés à coopérer avec des moyens de serrage complémentaires prévus sur l'élément de connexion électrique complémentaire en vue de pouvoir agir en compression sur le joint d'étanchéité lorsque ces deux éléments de connexion électrique sont raccordés l'un à l'autre, caractérisé en ce que le joint d'étanchéité est constitué d'une matière à faible résistance aux efforts de déformation et s'étend au moins jusqu'à affleurer sensiblement la tranche de la collerette.

L'un comme l'autre de ces agencements permet de renforcer l'étanchéité et de satisfaire en toutes circonstances (socle de prise de courant ou prise de courant mobile fermée ou raccordé à une fiche de prise de courant) de satisfaire au niveau de protection IP55, lorsque les moyens de serrage ne sont pas en prise mutuelle.

Préférentiellement, les moyens de solidarisation débrayables de l'élément de connexion électrique du genre socle de prise de courant ou prise de courant mobile comportent, sur le volet, au moins une patte d'encliquetage élastiquement déformable qui est globalement conformée en crochet et, conjointement, sur le corps, un cran sous lequel l'avant de la patte d'encliquetage du volet vient se prendre pour coopérer en crochetage avec ce cran du corps.

Pour renforcer au maximum l'étanchéité des joints respectifs, ceux-ci présentent, de préférence, les caractéristiques suivantes :
- ils sont en caoutchouc de structure cellulaire étanche ; et/ou
- le joint d'étanchéité de l'élément de connexion électrique du genre socle de prise de courant ou prise de courant mobile est caractérisé par une dureté Shore 00 de 40 au maximum ; et/ou
- ce joint présente une résistance à la compression à 25 % de 35 kPa au maximum et à 50 % de 120 kPa au maximum ; et/ou
- le joint d'étanchéité, qu'il s'agisse de celui de l'élément de connexion électrique du genre socle de prise de courant ou prise de courant mobile ou de celui de l'élément de connexion électrique du genre fiche de prise de courant, présente une déformation rémanente à la compression inférieure ou égale à 25 % pour 22 heures à 23 °C et inférieure ou égale à 60 % pour 22 heure à 40°C ; et/ou
- le joint d'étanchéité de l'élément de connexion électrique du genre fiche de prise de courant est caractérisé par une dureté Shore 00 de 60 au maximum ; et/ou
- ce dernier joint d'étanchéité présente une résistance à la compression à 25 % de 77 kPa au maximum et à 50 % de 230 kPa au maximum.

De tels joints d'étanchéité présentent, par ailleurs une bonne résistance au vieillissement.

Selon une disposition particulière, l'élément de connexion électrique du genre socle ou prise mobile est du genre comportant un corps formant, intérieurement, un puits pour le logement d'organes de contact électrique, un volet articulé au corps pour recouvrir le puits lorsqu'il est dans une position rabattue sur celui-ci et comportant un ergot de retenue en retour interne dans une zone sensiblement diamétralement opposée à celle d'articulation du volet sur le corps, et un ressort sollicitant en permanence le volet en direction de la position de rabattement, tandis que le corps de l'élément de connexion électrique du genre fiche comporte également un ergot de retenue qui fait saillie extérieurement du corps pour coopérer avec l'ergot de retenue de l'élément de connexion électrique complémentaire lorsque les deux éléments de connexion électrique sont raccordés l'une à l'autre en vue de pouvoir venir s'affronter localement pour maintenir les deux éléments enfichés l'un dans l'autre, et l'ergot de retenue de l'élément de connexion électrique du genre fiche est positionné de telle manière à pouvoir assurer un placage des deux éléments de connexion électrique l'un contre l'autre et maintenir en compression le joint d'étanchéité intervenant entre ces deux éléments, sous la sollicitation du ressort de l'élément de connexion électrique du genre socle ou prise mobile agissant sur cet ergot de retenue de l'élément de connexion électrique du genre fiche par l'intermédiaire de l'ergot de retenue de l'élément de connexion électrique du genre socle ou prise mobile, lorsque les deux éléments de connexion électriques sont raccordés l'un à l'autre mais ne sont pas en prise l'un avec l'autre par l'intermédiaire des moyens de serrage.

Cette disposition permet de plaquer efficacement les deux éléments de connexion électrique l'un contre l'autre, même lorsqu'ils sont soumis à des efforts transversaux susceptibles de les séparer l'un de l'autre.

Selon une caractéristique préférée relative à cette forme de réalisation, le corps de l'élément de connexion électrique du genre fiche de prise courant comporte, extérieurement, une gorge annulaire autour du contour du puits, à la faveur de laquelle le joint d'étanchéité est monté librement sur le corps, ce qui permet d'assembler le joint sans collage et de répartir l'usure du joint sur la totalité de celui.

En outre, cette disposition suivant l'invention se prête avantageusement à une utilisation avec des socles de prise de courant du genre comportant, d'une part, un support d'alvéoles, qui comporte une pluralité d'alvéoles isolés les uns des autres, et qui est monté rotatif dans le corps entre deux positions angulaires extrêmes, l'une de coupure, l'autre de fermeture, et, d'autre part, des bornes de connexion, qui, portées par le corps, en étant accessible de l'extérieur de celui-ci, sont en nombre égal à celui des alvéoles et sont chacune individuellement associées à ces derniers, avec, entre chaque alvéole et la borne de connexion qui est lui est associée, une liaison électrique sur laquelle est interposée, pour l'un au moins des alvéoles, un interrupteur, qui, pour la position de coupure du support d'alvéoles, est ouvert, et qui, pour la position de fermeture de celui-ci est fermée, l'interrupteur faisant, de préférence, intervenir une double coupure.

En effet, dans ce cas, la disposition suivant laquelle le joint est monté libre dans une gorge du corps permet d'éviter que celui-ci ne se déchire lorsque la fiche est actionnée en rotation postérieurement à son embrochage.

On rappellera ici que ce type de prise courant est notamment décrit dans la demande de brevet FR-A-2 734 668 et que, grâce à l'interrupteur associé à chacun des alvéoles, l'embrochage ou enfichage de la fiche se fait avantageusement hors tension, au bénéfice de la sécurité, la mise sous tension du support d'alvéoles, et, donc, de la fiche n'intervenant qu'au terme d'une rotation de la fiche postérieure à son embrochage.

Par ailleurs, lorsque cet interrupteur fait intervenir une double coupure, le pouvoir de coupure d'un tel socle de prise de courant se trouve globalement augmenté.

La présente invention a bien entendu également pour objet un ensemble comportant deux éléments de connexion électrique complémentaires du genre définis supra.

D'autres caractéristiques et avantages de l'invention ressortiront d'ailleurs de la description qui va suivre, à titre d'exemple, en référence aux dessins schématiques annexés sur lesquels :
- la figure 1 est une vue schématique en élévation de face d'un socle de prise de courant suivant l'invention ;
- la figure 2 est une vue schématique en élévation latérale, avec coupe axiale verticale partielle du volet de ce socle suivant la ligne II-II de la figure 1 ;
- la figure 3 est une vue schématique en élévation latérale, avec coupe partielle similaire à celle de la figure 2, d'un socle de prise de courant et d'une fiche de prise de courant suivant l'invention, enfichés l'un dans l'autre ; et
- la figure 4 est une vue schématique en coupe axiale horizontale d'une variante de réalisation d'un socle de prise de courant suivant l'invention.

Tel qu'illustré sur les figures 1 à 3, le socle de prise de courant 10 suivant l'invention comporte un corps 11 globalement cylindrique et formant, intérieurement, un puits 12 pour le logement d'un support d'alvéoles 13 pour l'embrochage d'une fiche de prise de courant 14 représentée sur la figure 3.

Ce support d'alvéoles 13 peut, avantageusement, être monté dans le corps 11 de la manière décrite supra en référence au document FR-A-2734668.

En pratique, il subsiste entre le puits 12, de section transversale circulaire, et le support d'alvéoles 13, un volume annulaire 15 pour l'enfichage de la fiche de prise de courant 14.

Un volet 16 est articulé au corps par l'intermédiaire d'un axe 17 pour recouvrir le puits 12 lorsqu'il est dans une position rabattue contre la tranche 18 du puits 12.

En pratique, le volet 16 est sollicité en permanence en position de rabattement par un ressort de torsion 19, et, pour fermer à étanchéité ce puits 12 lorsqu'il est rabattu contre la tranche 18 de celui-ci, il est équipé, d'un joint d'étanchéité 20 en matière élastique déformable qui est rapporté intérieurement sur le volet 16 , de préférence par collage ou adhésivation, et qui, en pratique, se présente sous la forme d'un disque plein.

De son côté, le corps 11 comporte, en outre, extérieurement, dans la forme de réalisation représentée, une platine 21, qui s'étend globalement en oblique par rapport à l'axe (figure 2) du corps 11, et par laquelle le socle de prise de courant 10 est adapté à être rapporté sur un quelconque support non représenté, cette platine 21 présentant à cet effet des perçages 22 dans ses angles (figure 1).

Afin de pouvoir satisfaire au niveau IP67 des dispositions normatives en la matière lorsqu'il est fermé, le socle de prise de courant 10 suivant l'invention, comporte, d'une manière générale, des moyens de serrage par rotation, intervenant entre le volet 16 et le corps 11 pour agir en compression sur le joint d'étanchéité 20 lorsqu'il intervient entre ce volet 16 et ce corps 11 dans la position de rabattement.

Dans la forme de réalisation représentée, ces moyens de serrage se présentent sous la forme d'un système de verrouillage du type baïonnette comportant une bague de verrouillage 23 montée à rotation sur le volet 16 et munie de deux oreilles 24 diamétralement opposées et, conjointement, sur le corps 11, deux rampes de serrage, à raison d'une par oreille 24 et dont une seule est visible sur les figures et porte le repère numérique 25 (voir figure 2).

En pratique, chacune des rampes 25 est formée sur une nervure 26 saillant radialement du corps 11, du côté distale de celle-ci par rapport au débouché du puits 12.

En pratique, le côté opposé de chacune de ces nervures 26 s'étend à fleur avec la tranche 18 du puits 12.

La bague de verrouillage 23 comporte, quant à elle, une jupe 27, de section transversale circulaire, qui est d'un seul tenant avec une bride 28 en retour d'équerre, par laquelle la bague de verrouillage 23 est montée à rotation sur le volet 16.

Plus précisément, dans la forme de réalisation représentée, la bague de verrouillage 23 est serrée entre l'arrière du volet 16 et un cache 29 en forme de disque, qui est rapporté sur le volet 16 par encliquetage et en fait partie.

Il convient encore de relever que la jupe cylindrique 23 ceinture annulairement le volet 16 et le joint d'étanchéité 20.

Par ailleurs, les oreilles 24 s'étendent chacune radialement à partir de la face interne 30 de cette jupe 23, sensiblement transversalement à celle-ci et sont chacune à fleur avec la tranche 31 de cette jupe 23 située à son extrémité libre.

Le volet 16 comporte, en outre, un ergot de retenue 32 qui en fait saillie du côté présentant le joint d'étanchéité 20 et qui s'étend sensiblement transversalement au volet 16 dans une zone diamétralement opposée par rapport à la zone d'articulation de ce volet 16 sur le corps 11.

En pratique, le joint d'étanchéité 20 est ajouré en correspondance avec l'emplacement de cet ergot de retenue 32.

Cet ergot de retenue 32 est destiné à coopérer avec un ergot de retenue complémentaire 33 qui fait saillie d'une partie arrière 34 en forme de jupe globalement cylindrique du corps 35 de la fiche 14 de prise de courant, sensiblement transversalement à cette partie arrière 34 et à distance du débouché de la fiche 14 qui laisse accès aux organes de contact électrique logés dans la fiche 14.

Plus précisément, ces ergots de retenue 32 et 33 sont habituellement destinés à venir s'affronter localement pour maintenir la fiche de prise de courant 14 enfichée dans le socle de prise de courant 10.

Une partie avant 36 du corps 35 de la fiche de prise de courant 14, raccordée par vissage à la partie arrière 34 de ce même corps 35, forme intérieurement un puits 37 pour le logement des broches de contact électrique, non représentées sur les figures, qui sont destinées à pénétrer dans les alvéoles du support d'alvéoles 13 du socle de prise de courant 10 (figure 3).

Cette partie avant 36 comporte, par ailleurs, extérieurement et autour du contour du puits 37, une collerette 38 s'étendant radialement à compter du corps 35, à distance du débouché du puits 37.

En pratique, cette collerette 38 est d'un seul tenant avec le corps 35, en venant simplement de moulage d'une seule et même pièce avec lui, au bénéfice des coûts.

Un joint d'étanchéité 39 annulaire plat en matière élastique déformable est, en outre, rapporté sur ce corps 35 en étant plaqué contre la surface d'épaulement 40 de la collerette 38 située en position proximale par rapport au débouché du puits 37.

Ce joint d'étanchéité 39 est destiné à intervenir entre la fiche de prise de courant 14 et le socle de prise de courant 10 lorsqu'ils sont raccordés l'un à l'autre, en vue d'assurer l'étanchéité de la connexion.

Une bague de verrouillage 41 est , par ailleurs, montée à rotation sur le corps 35 en étant contiguë à la surface d'épaulement 42 de la collerette 38 située en position distale par rapport au débouché du puits 37.

Cette bague de verrouillage 41 est similaire à la bague de verrouillage 23 du socle de prise de courant 10 et ne sera donc, par conséquent, pas décrite plus en détail ici.

En pratique, elle permet au couple fiche de prise de courant 14 et socle de prise de courant 10 de satisfaire au niveau IP67 des dispositions normatives en la matière lorsqu'ils sont raccordés l'un à l'autre, par coopération avec les rampes de serrage 25 prévues sur le socle de prise de courant 10.

L'ensemble des dispositions qui précèdent sont bien connues par elles-mêmes et ne seront donc pas décrites plus en détail ici.

Suivant un premier aspect de l'invention, le joint d'étanchéité 39 de la fiche de prise de courant 14 est constitué d'une matière à faible résistance aux efforts de déformation et s'étend au moins jusqu'à affleurer sensiblement la tranche 43 de la collerette 38, ce qui, en pratique, permet au couple socle de prise de courant 10 - fiche de prise de courant 14 de satisfaire au niveau IP55 des dispositions normatives en la matière lorsqu'ils sont raccordés l'un à l'autre et que la bague de verrouillage 43 n'a pas été verrouillée par l'utilisateur.

En pratique, il peut aller jusqu'à recouvrir à pleine section la surface d'épaulement 40.

Autrement dit, ce joint 39 est notamment d'un diamètre plus grand que les joints classiques correspondants et épouse parfaitement bien la tranche 18 du puits 12 du socle de prise de courant 10, sans laisser subsister d'ouverture préjudiciable au niveau de protection recherché.

Préférentiellement, et cela est le cas dans la forme de réalisation représentée, le joint d'étanchéité 39 est en caoutchouc de structure cellulaire étanche. Il est caractérisé par une dureté Shore 00 de 60 au maximum. Il présente, en outre, une résistance à la compression à 25 % de 77 kPa au maximum et à 50 % de 230 kPa au maximum. Enfin, il présente une déformation rémanente à la compression inférieure ou égale à 25 % pour 22 heures à 23°C et inférieure ou égale 60 % pour 22 heures à 40°C.

Le corps 35 de la fiche de prise de courant 14 comporte, par ailleurs, avantageusement une gorge annulaire 44 s'étendant autour du contour du puits 37, à la faveur de laquelle le joint d'étanchéité 39 est monté librement sur le corps 35. Cette disposition permet d'assembler le joint d'étanchéité 39 et le corps 35 sans collage et de répartir l'usure de ce joint sur la totalité de celui-ci.

De plus, lorsque cette fiche de prise de courant 14 est utilisée avec un socle de prise de courant du genre de ceux décrits dans le document FR-A-2734668, ce joint ne se déchire pas lorsque la fiche 14 est actionnée en rotation postérieurement à son enfichage.

De préférence également, et cela est le cas dans la forme de réalisation représentée, l'ergot de retenue 33 de la fiche de prise de courant 14 est positionnée de telle manière à pouvoir assurer un placage de la fiche 14 sur le socle 10 et maintenir en compression le joint d'étanchéité 39, sous la sollicitation du ressort 19 du socle de prise de courant 10 agissant sur cet ergot de retenue 33 par l'intermédiaire de l'ergot de retenue 32 du socle de prise de courant 10, lorsque ces deux éléments sont raccordés l'un à l'autre mais que la bague de verrouillage 41 n'a pas été verrouillée.

Cette disposition permet de plaquer efficacement la fiche de prise de courant 14 contre le socle de prise de courant 10 en toutes circonstances, au bénéfice d'un renforcement de l'étanchéité.

Dans la pratique, les dispositions qui précèdent permettent même d'évoluer vers une étanchéité satisfaisant au niveau IP66 (protection totale contre les poussières et protection totale contre les projections d'eau assimilables aux paquets de mer) des dispositions normatives en la matière lorsque la fiche de prise de courant 14 est raccordée au socle de prise de courant 10.

De son côté, le socle de prise de courant 10 est, lui aussi, suivant un second aspect de l'invention, conçu pour pouvoir satisfaire au niveau IP55 des dispositions normatives à la matière lorsqu'il est fermé, mais lorsque la bague de verrouillage 23 n'a pas été verrouillée.

D'une manière générale, le joint d'étanchéité 20 est constitué d'une matière à faible résistance aux efforts de déformation et le socle de prise de courant 10 comporte, par lui-même, des moyens de solidarisation débrayables intervenant entre le volet 16 et le corps 11 et qui sont propres à assurer une coopération en retenue de ce volet 16 sur le corps 11 lorsque ces derniers ne sont pas en prise l'un avec l'autre par l'intermédiaire des moyens de serrage constitués de la bague de verrouillage 23 et des rampes de serrage 25.

En outre, le ressort 19 présente un couple de torsion propre à amener les moyens de solidarisation précités en prise mutuelle en vue de la coopération en retenue du volet 16 sur le corps 11, puis à maintenir en compression le joint d'étanchéité 20 entre ce volet 16 et le corps 11 conjointement avec les moyens de solidarisation.

Plus précisément, ces moyens de solidarisation débrayables comportent, dans la forme de réalisation représentée, sur le volet 16, deux pattes d'encliquetage 45 élastiquement déformables qui sont, chacune, globalement conformées en crochet et, conjointement, sur le corps 11, un cran 46 pour chacune de ces pattes d'encliquetage 45, sous lequel l'avant de cette dernière vient se prendre pour coopérer en crochetage avec le cran 46 qui lui est associé.

En pratique, ces pattes d'encliquetage 45 sont agencées de façon pratiquement diamétralement opposée de part et d'autre du joint d'étanchéité 20.

Par ailleurs, chaque patte d'encliquetage 45 comporte, suivant la conformation en crochet, un montant 47 (figure 3) et, à l'extrémité libre de celui-ci, un bec 48 formant un cran 49 qui s'étend sensiblement transversalement au montant 47 et qui est propre à coopérer en crochetage avec le cran 46 défini par le corps 11 et auquel la patte d'encliquetage 45 est associée.

Comme on peut encore le voir sur les figures, chaque patte d'encliquetage 45 s'étend globalement transversalement au volet 16 et est d'un seul tenant avec celui-ci, en venant simplement de moulage d'une seule et même pièce avec lui.

En pratique, ces pattes d'encliquetage 45 sont, elles-aussi, ceinturées par la jupe cylindrique 27 de la bague de verrouillage 23.

En correspondance sur le corps 11, chaque cran d'encliquetage 46 est ménagé dans une nervure 26.

Chacun de ces crans 46 s'étend en outre sensiblement parallèlement à la tranche 18 du puits12 sur une étendue angulaire inférieure à celle des oreilles 24 de la bague de verrouillage 23 et des zones séparant les nervures 26, afin d'éviter que ces oreilles 24 ne s'engagent dans les encoches 50 des nervures 26 à la faveur desquelles sont formés les crans d'encliquetage 46.

Ces crans d'encliquetage 46 et 49 des pattes d'encliquetage 45 sont, en outre, chacun précédé d'un chanfrein oblique d'engagement 51 et 52, respectivement pour faciliter la déformation élastique des pattes d'encliquetage 45 lors de leur engagement dans les encoches 50. En sens inverse, le débrayage s'obtient en tirant tout simplement sur le volet 16 au moyen de la bague 23.

Préférentiellement, et cela est le cas dans la forme de réalisation représentée, le joint d'étanchéité 20 est en caoutchouc de structure cellulaire étanche. Il est caractérisé par une dureté Shore 00 de 40 au maximum et présente une résistance à la compression à 25 % de 35 kPa au maximum et à 50 % de 120 kPa au maximum.

De plus, il présente une déformation rémanente à la compression inférieure ou égale à 25 % pour 22 heures à 23 °C et inférieure ou égale à 60 % pour 22 heures à 40 °C.

Les dispositions qui précèdent et qui sont relatives au socle de prise de courant 10 permettent de plaquer efficacement le volet 16 sur le corps 11 lorsqu'il est rabattu contre la tranche 18 de son puits 12 et, simultanément, de retenir le volet 16 sur le corps 11, ce qui permet de garantir en toutes circonstances un niveau de protection IP55 lorsque le socle de prise de courant 10 est fermé mais que la bague de verrouillage 23 n'est pas en prise avec les rampes de serrage 25.

En pratique, lorsque l'on met en oeuvre l'ensemble des dispositions définies supra et relatives au socle de prise de courant 10, le niveau de protection est plus proche de l'indice IP66 que de l'indice IP55.

Dans le cas de la variante de réalisation représentée sur la figure 4, les éléments identiques ou similaires à ceux des figures 1 à 3 portent les mêmes repères numériques, mais affectés du suffixe "prime".

Le socle de prise de courant 10' représenté sur cette figure 4 sans son support d'alvéoles, diffère de celui représenté sur les figures 1 à 3 par les dispositions décrites ci-après.

Le volet 16' articulé sur le corps 11' de ce socle de prise de courant 10' est fait d'une seule pièce et comporte une partie arrière 29'a globalement cylindrique et une bride 29'b s'étendant radialement en saillie vers l'extérieur à compter du débouché de cette partie arrière 29'a.

Le joint d'étanchéité 20' se présente sous la forme d'un disque évidé et est rapporté sur cette bride 29'b, de préférence par collage ou adhésivation.

Comme on le voit bien sur cette figure, il recouvre notamment à pleine section le trou 53' de réception de l'ergot de retenue 32' du volet 16', ménagé dans le corps 11'.

Par ailleurs, les pattes d'encliquetage 45' destinées à coopérer avec les crans d'encliquetage 46' prévus sur le corps 11' sont, chacune, d'un seul tenant avec la bride 29'b et s'étendent sensiblement transversalement à celle-ci.

Enfin, une nervure annulaire 54' de retenue axiale de la bague de verrouillage 23' fait saillie du volet 16', à l'extrémité de la partie arrière 29'a opposée à celle prolongée par la bride 29'b. Cette nervure annulaire 54' est d'un seul tenant avec le volet 16', en venant simplement de moulage d'une seule et même pièce avec lui.

En particulier, la présente invention pourra être mise en oeuvre pour un couple prise mobile - fiche de prise d'une manière similaire à ce qui vient d'être décrit pour le couple socle de prise - fiche de prise.

## Revendications

1. Elément de connexion électrique (10 ; 10'), notamment socle de prise de courant ou prise de courant mobile, qui est destiné à coopérer par enfichage avec un élément de connexion électrique complémentaire (14), notamment fiche de prise de courant, et qui comporte un corps (11 ; 11') formant, intérieurement, un puits (12) pour le logement d'organes de contact électrique, un volet (16 ; 16') articulé au corps (11 ; 11') pour recouvrir le puits (12) lorsqu'il est dans une position rabattue sur celui-ci, un joint d'étanchéité (20 ; 20') en matière élastique déformable, intervenant entre le volet (16 ; 16') et le corps (11 ; 11') en position de rabattement, un ressort de torsion (19) sollicitant en permanence le volet (16 ; 16') en position de rabattement, des moyens de serrage par rotation (23, 25 ; 23'), intervenant entre le volet (16 ; 16') et le corps (11 ; 11') pour agir en compression sur le joint d'étanchéité (20 ; 20') lorsqu'il intervient entre le volet (16 ; 16') et le corps (11 ; 11') dans la position de rabattement, **caractérisé en ce que** le joint d'étanchéité (20 ; 20') est constitué d'une matière à faible résistance aux efforts de déformation, **en ce que** l'élément de connexion électrique (10 ; 10') comporte en outre des moyens de solidarisation débrayables (45, 46 ; 45', 46') intervenant entre le volet (16 ; 16') et le corps (11 ; 11') et propres à assurer une coopération en retenue du volet (16 ; 16') sur le corps (11 ; 11') lorsque ceux-ci ne sont pas en prise l'un avec l'autre par l'intermédiaire des moyens de serrage (23, 25 ; 23'), et **en ce que** le ressort (19) présente un couple de torsion propre à amener les moyens de solidarisation (45, 46 ; 45', 46') en prise mutuelle en vue de la coopération en retenue du volet (16 ; 16') sur le corps (11 ; 11'), puis à maintenir en compression le joint d'étanchéité (20 ; 20') entre le volet (16 ; 16') et le corps (11 ; 11') conjointement avec les moyens de solidarisation (45, 46 ; 45', 46').

2. Elément de connexion électrique suivant la revendication 1, **caractérisé en ce que** le joint d'étanchéité est **caractérisé par** une dureté Shore 00 de 40 au maximum.

3. Elément de connexion électrique suivant la revendication 1 ou 2, **caractérisé en ce que** le joint d'étanchéité présente une résistance à la compression à 25 % de 35 kPa au maximum et à 50 % de 120 kPa au maximum.

4. Elément de connexion électrique suivant l'une quelconque des revendications 1 à 3, **caractérisé en ce que** le joint d'étanchéité présente une déformation rémanente à la compression inférieure ou égale à 25 % pour 22 heures à 23°C et inférieure ou égale à 60 % pour 22 heures à 40 ° C.

5. Elément de connexion électrique suivant l'une quelconque des revendications 1 à 4, **caractérisé en ce que** le joint d'étanchéité est en caoutchouc de structure cellulaire étanche.

6. Elément de connexion électrique suivant l'une quelconque des revendications 1 à 5, **caractérisé en ce que** le joint d'étanchéité est un joint plat se présentant sous la forme d'un disque plein ou évidé rapporté sur le volet, de préférence par collage ou adhésivation.

7. Elément de connexion électrique selon l'une quelconque des revendications 1 à 6, **caractérisé en ce que** les moyens de solidarisation débrayables comportent, sur le volet (16 ; 16'), au moins une patte d'encliquetage (45 ; 45') élastiquement déformable qui est globalement conformée en crochet et, conjointement , sur le corps (16 ; 16'), un cran (46 ; 46') sous lequel l'avant de la patte d'encliquetage du volet vient se prendre pour coopérer en crochetage avec ce cran du corps.

8. Elément de connexion électrique suivant la revendication 7, **caractérisé en ce que** les moyens de solidarisation débrayables comportent deux pattes d'encliquetage agencées de façon pratiquement diamétralement opposée l'une par rapport à l'autre, et, conjointement, le corps comporte deux crans, à raison d'un cran par patte d'encliquetage du volet.

9. Elément de connexion électrique suivant la revendication 7 ou 8, **caractérisé en ce que** chaque patte d'encliquetage comporte, suivant la conformation en crochet, un montant (47) et, à l'extrémité libre de celui-ci, un bec (48) formant un cran (49) qui s'étend sensiblement transversalement au montant (47) et qui est propre à coopérer en crochetage avec le cran (46) défini par le corps (11) et auquel la patte d'encliquetage (45) est associée.

10. Elément de connexion électrique suivant la revendication 9, **caractérisé en ce que** le cran (49) de chaque patte d'encliquetage (45) est précédé d'un chanfrein oblique d'engagement (52).

11. Elément de connexion électrique suivant la revendication 10, **caractérisé en ce que** le cran d'encliquetage (46) du corps (11) est précédé d'un chanfrein oblique d'engagement (51) propre à coopérer avec le chanfrein oblique (52) de la patte d'encliquetage (45) auquel le cran (46) est associé.

12. Elément de connexion électrique suivant l'une quelconque des revendications 1 à 11, **caractérisé en ce que** les moyens de serrage se présentent sous la forme d'un système de verrouillage rapide du type baïonnette comportant, sur le corps (11), extérieurement à celui-ci et autour d'une partie du contour du puits (12), au moins une nervure (26) s'étendant radialement à compter du corps (11) et dont la surface d'épaulement distale par rapport au débouché du puits (12) forme une rampe de serrage (25), et, conjointement, sur le volet (16), une bague de verrouillage (23) montée à rotation sur le volet (16) et comportant au moins une oreille (24) destinée à coopérer en serrage avec une rampe de serrage (25) qui lui est associée.

13. Elément de connexion électrique selon la revendication 7 ou 11, prise conjointement avec la revendication 12, **caractérisé en ce que** chaque cran d'encliquetage du corps est ménagé dans une nervure définissant une rampe de serrage.

14. Elément de connexion électrique selon la revendication 12 ou 13, **caractérisé en ce que** la bague de verrouillage comporte une jupe (27) globalement cylindrique, qui est d'un seul tenant avec une bride (28) en retour d'équerre, par laquelle la bague (23) est montée à rotation sur le volet (16).

15. Elément de connexion électrique selon la revendication 14, **caractérisé en ce que** le volet est en deux parties encliquetées l'une dans l'autre et entre lesquelles est serrée la bride (28) de la bague de verrouillage (23) pour son montage à rotation sur le volet (16).

16. Elément de connexion électrique suivant la revendication 14, **caractérisé en ce que** le volet (16') est fait d'une seule pièce et comporte une partie arrière (19'a) globalement cylindrique et une bride (29'b) s'étendant radialement en saillie vers l'extérieur à compter du débouché de cette partie arrière (29'a).

17. Elément de connexion électrique suivant la revendication 16, **caractérisé en ce que** le joint d'étanchéité (20') se présente sous la forme d'un disque évidé et est rapporté sur la bride (29'b), de préférence par collage ou adhésivation.

18. Elément de connexion électrique suivant la revendication 16 ou 17, **caractérisé en ce que** la ou les pattes d'encliquetage (45') sont, chacune, d'un seul tenant avec la bride (29'b) et s'étendent sensiblement transversalement à celle-ci.

19. Elément de connexion électrique selon l'une quelconque des revendications 16 à 18, **caractérisé en ce qu'**une nervure annulaire de retenue axiale de la bague de verrouillage (23') fait saillie du volet (16'), à l'extrémité de la partie arrière (29'a) globalement cylindrique opposée à celle prolongée par la bride (29'b).

20. Elément de connexion électrique selon la revendication 19, **caractérisé en ce que** la nervure annulaire est d'un seul tenant avec le volet (16'), en venant de moulage d'une seule et même pièce avec lui.

21. Elément de connexion électrique selon l'une quelconque des revendications 1 à 20, **caractérisé en ce que** le volet (16 ; 16') comporte un ergot de retenue (32 ; 32') qui fait saillie du côté de celui-ci présentant le joint d'étanchéité (20 ; 20') et qui s'étend sensiblement transversalement au volet (16 ; 16') dans une zone diamétralement opposée par rapport à la zone d'articulation du volet (16 ; 16') sur le corps (11 ; 11').

22. Elément de connexion électrique suivant l'une quelconque des revendications 1 à 21, **caractérisé en ce qu'**il se présente sous la forme d'un socle de prise de courant et il comporte d'une part, un support d'alvéoles (13), qui comporte une pluralité d'alvéoles isolés les uns des autres, et qui est monté rotatif dans le corps (11) entre deux positions angulaires extrêmes, l'une de coupure, l'autre de fermeture, et, d'autre part, des bornes de connexion, qui, portées par le corps (11), en étant accessible de l'extérieur de celui-ci, sont en nombre égal à celui des alvéoles et sont chacune individuellement associées à ces derniers, avec, entre chaque alvéole et la borne de connexion qui est lui est associée, une liaison électrique sur laquelle est interposée, pour l'un au moins des alvéoles, un interrupteur, qui, pour la position de coupure du support d'alvéoles (13), est ouvert, et qui, pour la position de fermeture de celui-ci est fermée, l'interrupteur faisant, de préférence, intervenir une double coupure.

23. Elément de connexion électrique (14), notamment fiche de prise de courant, qui est destiné à coopérer par enfichage avec un élément complémentaire (10), notamment socle de prise de courant ou prise de courant mobile, et qui comporte, par lui-même, un corps globalement cylindrique (35) formant intérieurement un puits (37) pour le logement d'organes de contact électrique et comportant, extérieurement, autour du contour du puits (37), une collerette (38) s'étendant radialement à compter du corps (35), à distance du débouché du puits (37), un joint d'étanchéité (39) annulaire plat en matière élastique déformable, rapporté sur le corps (35) en étant plaqué contre la surface d'épaulement (40) de la collerette (38) située en position proximale par rapport au débouché du puits (37) et destiné à intervenir entre l'élément de connexion électrique (14) et l'élément de connexion électrique complémentaire (10) lorsque les deux éléments sont raccordés l'un à l'autre, des moyens de serrage par rotation (41) destinés à coopérer avec des moyens de serrage complémentaires (25) prévus sur l'élément de connexion électrique complémentaire (10) en vue de pouvoir agir en compression sur le joint d'étanchéité (39) lorsque ces deux éléments de connexion électrique sont raccordés l'un à l'autre, **caractérisé en ce que** le joint d'étanchéité (39) est constitué d'une matière à faible résistance aux efforts de déformation et s'étend au moins jusqu'à affleurer sensiblement la tranche (43) de la collerette (38).

24. Elément de connexion électrique selon la revendication 23, **caractérisé en ce que** l'élément de connexion électrique complémentaire (10) est du genre comportant un corps (11) formant, intérieurement, un puits (12) pour le logement d'organes de contact électrique, un volet (16) articulé au corps (11) pour recouvrir le puits (12) lorsqu'il est dans une position rabattue sur celui-ci et comportant un ergot de retenue (32) en retour interne dans une zone sensiblement diamétralement opposée à celle d'articulation du volet (16) sur le corps (11), et un ressort (19) sollicitant en permanence le volet (16) en direction de la position de rabattement, tandis que le corps (35) de l'élément de connexion électrique (14) comporte également un ergot de retenue (33) qui fait saillie extérieurement du corps (35) pour coopérer avec l'ergot de retenue (32) de l'élément de connexion électrique complémentaire (10) lorsque les deux éléments de connexion électrique sont raccordés l'une à l'autre en vue de pouvoir venir s'affronter localement pour maintenir les deux éléments enfichés l'un dans l'autre, **caractérisé en ce que** l'ergot de retenue (33) de l'élément de connexion électrique (14) est positionné de telle manière à pouvoir assurer un placage des deux éléments de connexion électrique l'un contre l'autre et maintenir en compression le joint d'étanchéité (39) intervenant entre ces deux éléments, sous la sollicitation du ressort (19) de l'élément de connexion électrique complémentaire (10) agissant sur cet ergot de retenue (33) de l'élément de connexion électrique (14) par l'intermédiaire de l'ergot de retenue (32) de l'élément de connexion électrique complémentaire (10), lorsque les deux éléments de connexion électriques sont raccordés l'un à l'autre mais ne sont pas en prise l'un avec l'autre par l'intermédiaire des moyens de serrage (41, 25).

25. Elément de connexion électrique suivant la revendication 23 ou 24, **caractérisé en ce que** le joint d'étanchéité est **caractérisé par** une dureté Shore 00 de 60 au maximum.

26. Elément de connexion électrique suivant l'une quelconque des revendications 23 à 25, **caractérisé en ce que** le joint d'étanchéité présente une résistance à la compression à 25 % de 77 kPa au maximum et à 50 % de 230 kPa au maximum.

27. Elément de connexion électrique suivant l'une quelconque des revendications 23 à 26, **caractérisé en ce que** le joint d'étanchéité présente une déformation rémanente à la compression inférieure ou égale à 25 % pour 22 heures à 23°C et inférieure ou égale à 60 % pour 22 heures à 40 ° C.

28. Elément de connexion électrique suivant l'une quelconque des revendications 23 à 27, **caractérisé en ce que** le joint d'étanchéité est en caoutchouc de structure cellulaire étanche.

29. Elément de connexion électrique selon l'une quelconque des revendications 23 à 28, **caractérisé en ce que** le joint d'étanchéité recouvre à pleine section la surface d'épaulement définie par la collerette et situé en position proximale par rapport au débouché du puits.

30. Elément de connexion électrique selon l'une quelconque des revendications 23 à 29, **caractérisé en ce que** le corps (35) comporte, extérieurement, une gorge annulaire (44) s'étendant autour du contour du puits, à la faveur de laquelle le joint d'étanchéité (39) est monté librement sur le corps (35).

31. Elément de connexion électrique selon l'une quelconque des revendications 23 à 30, **caractérisé en ce que** les moyens de serrage prévus sur le corps (35) comportent une bague de verrouillage (41) rapide du type baïonnette, montée à rotation sur le corps (35).

32. Elément de connexion électrique selon la revendication 31, **caractérisé en ce que** la bague de verrouillage comporte une jupe globalement cylindrique, qui est d'un seul tenant avec une bride en retour d'équerre, par laquelle la bague est montée à rotation sur le corps.

33. Elément de connexion électrique selon l'une quelconque des revendications 23 à 32, **caractérisé en ce que** plusieurs broches de contact électrique sont logées dans le puits du corps (35).

34. Ensemble de connexion électrique comportant un élément de connexion électrique suivant l'une quelconque des revendications 1 à 22 et un élément de connexion électrique complémentaire suivant l'une quelconque des revendications 23 à 33.

35. Elément de connexion électrique selon l'une quelconque des revendications 1 à 22, **caractérisé en ce que** les moyens de solidarisation débrayables sont propres à permettre une ouverture du volet par une action limitée à une traction sur celui-ci.

## Claims

1. An electrical connection element (10; 10'), in particular a power connection socket or mobile connection, which is intended to co-operate by plugging engagement with a complementary electrical connection element (14), in particular a power connection plug, and which comprises a body (11; 11') internally forming a well (12) for accommodating electrical contact members, a flap (16; 16') pivotably mounted to the body (11; 11') to cover the well (12) when it is in a position of being pivoted down thereonto, a sealing gasket (20; 20') of deformable elastic material operatively disposed between the flap (16; 16') and the body (11; 11') in the downwardly pivoted position, a torsion spring (19) continuously urging the flap (16; 16') into the downwardly pivoted position, rotational clamping means (23, 25; 23') operatively disposed between the flap (16; 16') and the body (11; 11') to act in compression relationship on the sealing gasket (20; 20') when it is operatively disposed between the flap (16; 16') and the body (11; 11') in the downwardly pivoted position, **characterised in that** the sealing gasket (20; 20') is made of a material with a low resistance to deformation stresses, that the electrical connection element (10; 10') further comprises disengageable securing means (45, 46; 45', 46') operatively disposed between the flap (16; 16') and the body (11; 11') and capable of ensuring co-operation in retaining relationship of the flap (16; 16') on the body (11; 11') when they are not in engagement with each other by way of the clamping means (23, 25; 23'), and that the spring (19) has a torsional torque capable of bringing the securing means (45, 46; 45', 46') into mutual engagement for the co-operation in retaining relationship of the flap (16; 16') on the body (11, 11') and then maintaining in a compressed condition the sealing gasket (20; 20') between the flap (16; 16') and the body (11; 11') jointly with the securing means (45, 46; 45', 46').

2. An electrical connection element according to claim 1 **characterised in that** the sealing gasket is **characterised by** a Shore 00 hardness of 40 at a maximum.

3. An electrical connection element according to claim 1 or claim 2 **characterised in that** the sealing gasket has a resistance to compression to 25% of 35 kPa at a maximum and to 50% of 120 kPa at a maximum.

4. An electrical connection element according to any one of claims 1 to 3 **characterised in that** the sealing gasket has a residual deformation at compression of less than or equal to 25% for 22 hours at 23°C and less than or equal to 60% for 22 hours at 40°C.

5. An electrical connection element according to any one of claims 1 to 4 **characterised in that** the sealing gasket is of rubber of sealing cellular structure.

6. An electrical connection element according to any one of claims 1 to 5 **characterised in that** the sealing gasket is a flat gasket which is in the form of a solid or apertured disc fitted to the flap, preferably by glueing or adhesivation.

7. An electrical connection element according to any one of claims 1 to 6 **characterised in that** the disengageable securing means comprise on the flap (16; 16') at least one elastically deformable latching lug (45; 45') which is generally shaped in the form of a hook and jointly on the body (11; 11') a catch (46; 46') under which the front of the latching lug of the flap is engaged to co-operate in hooking relationship with said catch on the body.

8. An electrical connection element according to claim 7 **characterised in that** the disengageable securing means comprise two latching lugs arranged in practically diametrally mutually opposite relationship and jointly the body comprises two catches with one catch per latching lug on the flap.

9. An electrical connection element according to claim 7 or claim 8 **characterised in that** in accordance with the hook configuration each latching lug comprises a leg portion (47) and at the free end thereof a projection portion (48) forming a catch (49) which extends substantially transversely with respect to the leg portion (47) and which is capable of co-operating in hooking relationship with the catch (46) defined by the body (11) and with which the latching lug (45) is associated.

10. An electrical connection element according to claim 9 **characterised in that** the catch (49) of each latching lug (45) is preceded by an inclined engagement chamfer (52).

11. An electrical connection element according to claim 10 **characterised in that** the latching catch (46) of the body (11) is preceded by an inclined engagement chamfer (51) capable of co-operating with the inclined chamfer (52) of the latching lug (45) with which the catch (46) is associated.

12. An electrical connection element according to any one of claims 1 to 11 **characterised in that** the clamping means are in the form of a quick-action locking system of bayonet type comprising on the body (11) externally thereto and around a part of the contour of the well (12) at least one rib (26) extending radially from the body (11) and of which the shoulder surface which is distal with respect to the mouth opening of the well (12) forms a clamping ramp (25) and jointly on the flap (16) a locking ring (23) mounted rotatably on the flap (16) and comprising at least one ear (24) intended to co-operate in clamping relationship with a clamping ramp (25) associated therewith.

13. An electrical connection element according to claim 7 or claim 11 in conjunction with claim 12 **characterised in that** each latching catch of the body is provided in a rib defining a clamping ramp.

14. An electrical connection element according to claim 12 or claim 13 **characterised in that** the locking ring comprises a generally cylindrical skirt (27) which is in one piece with a flange (28) which is set back in right-angled relationship and by way of which the ring (23) is mounted rotatably on the flap (16).

15. An electrical connection element according to claim 14 **characterised in that** the flap is in two parts which are latched into each other and between which the flange (28) of the locking ring (23) is gripped for rotational mounting thereof on the flap (16).

16. An electrical connection element according to claim 14 **characterised in that** the flap (16') is made in one piece and comprises a generally cylindrical rear part (29'a) and a flange (29'b) extending radially in outwardly projecting relationship from the mouth opening of said rear part (29'a).

17. An electrical connection element according to claim 16 **characterised in that** the sealing gasket (20') is in the form of an apertured disc and is fitted on to the flange (29'b), preferably by glueing or adhesivation.

18. An electrical connection element according to claim 16 or claim 17 **characterised in that** the latching lug or lugs (45') are each in one piece with the flange (29'b) and extend substantially transversely with respect thereto.

19. An electrical connection element according to any one of claims 16 to 18 **characterised in that** an annular rib for axial retention of the locking ring (23') projects form the flap (16') at the end of the generally cylindrical rear part (29'a) that is opposite to that prolonged by the flange (29'b).

20. An electrical connection element according to claim 19 **characterised in that** the annular rib is in one piece with the flap (16'), being moulded integrally therewith.

21. An electrical connection element according to any one of claims 1 to 20 **characterised in that** the flap (16; 16') comprises a retaining lug portion (32; 32') which projects from the side thereof having the sealing gasket (20; 20') and which extends substantially transversely with respect to the flap (16; 16') in a zone diametrally opposite with respect to the pivotal mounting zone of the flap (16; 16') to the body (11; 11').

22. An electrical connection element according to any one of claims 1 to 21 **characterised in that** it is in the form of a power connection socket and it comprises on the one hand a recess support (13) which comprises a plurality of mutually insulated recesses and which is mounted rotatably in the body (11) between two extreme angular positions, one being a cut-off position and the other a closure position, and on the other hand connecting terminals which, carried by the body (11) and being accessible from the exterior thereof, are of a number equal to the number of recesses and are each individually associated with the latter, with, between each recess and the connecting terminal which is associated therewith, an electrical connection on which there is interposed for one at least of the recesses a switch which is open in the cut-off position of the recess support (13) and which is closed in the closure position thereof, the switch preferably involving a double cut-off action.

23. An electrical connection element (14), in particular a power connection plug, which is intended to co-operate by plugging engagement with a complementary element (10), in particular a power connection socket or mobile power connection, and which in itself comprises a generally cylindrical body (35) internally forming a well (37) for accommodating electrical contact members and externally comprising around the contour of the well (37) a collar portion (38) extending radially from the body (35) at a spacing from the mouth opening of the well (37), a flat annular sealing gasket (39) of deformable elastic material fitted on the body (35) by being caused to bear against the shoulder surface (40) of the collar portion (38) which is disposed in a proximal position with respect to the mouth opening of the well (37) and intended to be operatively disposed between the electrical connection element (14) and the complementary electrical connection element (10) when the two elements are connected together, rotational clamping means (41) intended to co-operate with complementary clamping means (25) provided on the complementary electrical connection element (10) in order to be able to act in compression relationship on the sealing gasket (39) when said two electrical connection elements are connected together, **characterised in that** the sealing gasket (39) is made of a material of a low resistance to deformation stresses and extends at least to being in substantially flush relationship with the edge (43) of the collar portion (38).

24. An electrical connection element according to claim 23 **characterised in that** the complementary electrical connection (10) is of the kind comprising a body (11) internally forming a well (12) for accommodating electrical contact members, a flap (16) pivotably mounted to the body (11) to cover the well (12) when it is in a position of being pivoted down thereonto and comprising a retaining lug portion (32) in internally right-angled relationship in a zone substantially diametrally opposite to that of the pivotal mounting of the flap (16) to the body (11), and a spring (19) continuously urging the flap (16) in the direction of being pivoted downwardly while the body (35) of the electrical connection element (14) also comprises a retaining lug portion (33) which projects externally from the body (36) to co-operate with the retaining lug portion (32) of the complementary electrical connection element (10) when the two electrical connection elements are connected to each other in order to be able to come into locally mutually facing relationship to hold the two elements in the mutually plugged-in position, **characterised in that** the retaining lug portion (33) of the electrical connection element (14) is positioned in such a way as to be capable of ensuring that the two electrical connection elements are caused to bear against each other and to keep the sealing gasket (39) operatively disposed between those two elements in a compressed condition under the force of the spring (19) of the complementary electrical connection element (10) acting on said retaining lug portion (33) of the electrical connection element (14) by way of the retaining lug portion (32) of the complementary electrical connection element (10) when the two electrical connection elements are connected together but are not in engagement with each other by way of the clamping means (41, 25).

25. An electrical connection element according to claim 23 or claim 24 **characterised in that** the sealing gasket is **characterised by** a Shore 00 hardness of 60 at a maximum.

26. An electrical connection element according to any one of claims 23 to 25 **characterised in that** the sealing gasket has a resistance to compression to 25% of 77 kPa at a maximum and to 50% of 230 kPa at a maximum.

27. An electrical connection element according to any one of claims 23 to 26 **characterised in that** the sealing gasket has a residual deformation at compression of less than or equal to 25% for 22 hours at 23°C and less than or equal to 60% for 22 hours at 40°C.

28. An electrical connection element according to any one of claims 23 to 27 **characterised in that** the sealing gasket is of rubber of sealing cellular structure.

29. An electrical connection element according to any one of claims 23 to 28 **characterised in that** the sealing gasket covers over the full section the shoulder surface defined by the collar portion and disposed in a proximal position with respect to the mouth opening of the well.

30. An electrical connection element according to any one of claims 23 to 29 **characterised in that** the body (35) externally comprises an annular groove (44) extending around the contour of the well, by way of which groove the sealing gasket (39) is mounted freely on the body (35).

31. An electrical connection element according to any one of claims 23 to 30 **characterised in that** the clamping means provided on the body (35) comprise a quick-action locking ring (41) of bayonet type mounted rotatably on the body (35).

32. An electrical connection element according to claim 31 **characterised in that** the locking ring comprises a generally cylindrical skirt which is in one piece with a flange which is set back in right-angled relationship and by way of which the ring is mounted rotatably on the body.

33. An electrical connection element according to any one of claims 23 to 32 **characterised in that** a plurality of electrical contact pins are accommodated in the well in the body (35).

34. An electrical connection assembly comprising an electrical connection element according to any one of claims 1 to 22 and a complementary electrical connection element according to any one of claims 23 to 33.

35. An electrical connection element according to any one of claims 1 to 22 **characterised in that** the disengageable securing means are capable of permitting opening of the flap by an action limited to a pulling force applied thereto.

## Patentansprüche

1. Elektrisches Verbindungselement (10; 10'), insbesondere ein Sockel einer Steckdose oder eines mobilen Steckkontakts, das dafür bestimmt ist, durch Steckverbindung mit einem komplementären elektrischen Verbindungselement (14), insbesondere einem Steckdosenstecker, zusammenzuwirken, und das einen Körper (11; 11') aufweist, welcher im Inneren einen Schacht (12) für die Unterbringung von elektrischen Kontaktteilen bildet, eine mit dem Körper (11; 11') verbundene Klappe (16; 16') zum Abdecken des Schachts (12), wenn sie sich in einer auf diesen heruntergeklappten Position befindet, eine Dichtung (20; 20') aus verformbarem elastischem Material, die in heruntergeklappter Position zwischen der Klappe (16; 16') und dem Körper (11; 11') liegt, eine Schraubenfeder (19), die fortdauernd bestrebt ist, die Klappe (16; 16') in heruntergeklappter Position zu halten, Mittel zum Zusammendrücken durch Rotation (23, 25; 23'), die zwischen der Klappe (16; 16') und dem Körper (11; 11') liegen, um komprimierend auf die Dichtung (20; 20') zu wirken, wenn sie sich zwischen der Klappe (16; 16') und dem Körper (11; 11') in heruntergeklappter Position befindet, **dadurch gekennzeichnet, dass** die Dichtung (20; 20') aus einem Material mit geringer Widerstandsfähigkeit gegenüber verformenden Belastungen besteht, dass das elektrische Verbindungselement (10; 10') außerdem auskuppelbare Verbindungsmittel (45, 46; 45', 46') aufweist, die zwischen der Klappe (16; 16') und dem Körper (11; 11') liegen, und die dazu dienen, ein Zusammenwirken durch Rückhalten der Klappe (16; 16') auf dem Körper (11; 11') sicherzustellen, wenn diese nicht durch die dazwischenliegenden Mittel zum Zusammendrücken (23, 25; 23') miteinander verbunden sind, und dass die Feder (19) ein Torsionsmoment erzeugt, das dazu dient, die Verbindungsmittel (45, 46; 45', 46') gegenseitig zusammenzuführen mit dem Ziel des Zusammenwirkens durch Rückhalten der Klappe (16; 16') auf dem Körper (11; 11'), außerdem dazu, die Dichtung (20; 20') zwischen der Klappe (16; 16') und dem Körper (11; 11') gemeinsam mit den Verbindungsmitteln (45; 46; 45', 46') komprimiert zu halten.

2. Elektrisches Verbindungselement nach Anspruch 1, **dadurch gekennzeichnet, dass** sich die Dichtung durch eine Härte nach Shore 00 von höchstens 40 auszeichnet.

3. Elektrisches Verbindungselement nach Anspruch 1 oder 2, **dadurch gekennzeichnet, dass** die Dichtung einen Widerstand bei einer Komprimierung um 25% von höchstens 35 kPa und um 50% von höchstens 120 kPa aufweist.

4. Elektrisches Verbindungselement nach einem der Ansprüche 1 bis 3, **dadurch gekennzeichnet, dass** die Dichtung eine remanente Verformung bei der Komprimierung für 22 Stunden bei 23°C von weniger als oder gleich 25% und für 22 Stunden bei 40°C von weniger als oder gleich 60% aufweist.

5. Elektrisches Verbindungselement nach einem der Ansprüche 1 bis 4, **dadurch gekennzeichnet, dass** die Dichtung aus Kautschuk dichter zellulärer Struktur ist.

6. Elektrisches Verbindungselement nach einem der Ansprüche 1 bis 5, **dadurch gekennzeichnet, dass** die Dichtung eine flache Dichtung ist, die in Form einer vollen oder hohlen Scheibe vorliegt, die auf der Klappe angebracht ist, vorzugsweise durch Ankleben oder Anheften.

7. Elektrisches Verbindungselement gemäß einem der Ansprüche 1 bis 6, **dadurch gekennzeichnet, dass** die auskuppelbaren Verbindungsmittel auf der Klappe (16; 16') mindestens eine verformbare elastische Schnapplasche (45; 45') aufweisen, die im Allgemeinen als Haken ausgebildet ist, und gemeinsam damit auf dem Körper (16; 16') einen Zacken (46; 46'), unter dem der vordere Teil der Schnapplasche der Klappe Platz findet, um beim Verhaken mit dem Zahn des Körpers zusammenzuwirken.

8. Elektrisches Verbindungselement nach Anspruch 7, **dadurch gekennzeichnet, dass** die auskuppelbaren Verbindungsmittel zwei Schnapplaschen aufweisen, die einander praktisch diametral gegenüber angeordnet sind, und gemeinsam damit, der Körper zwei Zähne aufweist, nämlich einen Zahn pro Schnapplasche der Klappe.

9. Elektrisches Verbindungselement nach Anspruch 7 oder 8, **dadurch gekennzeichnet, dass** jede Schnapplasche gemäß der hakenförmigen Ausbildung einen Überstand (47) aufweist und am freien Ende von diesem eine Spitze (48), die einen Zahn (49) bildet, der sich deutlich über den Überstand (47) hinaus erstreckt und der dazu dient, mit dem Zahn (46), der durch den Körper (11) definiert ist und mit dem die Schnapplasche (45) in Verbindung steht, beim Verhaken zusammenzuwirken.

10. Elektrisches Verbindungselement nach Anspruch 9, **dadurch gekennzeichnet, dass** der Zahn (49) jeder Schnapplasche (45) vorne eine geneigte Einsatzschräge (52) aufweist.

11. Elektrisches Verbindungselement gemäß Anspruch 10, **dadurch gekennzeichnet, dass** der Schnappzahn (46) des Körpers (11) vorne eine geneigte Einsatzschräge aufweist ist, die dazu dient, mit der geneigten Schräge (52) der Schnapplasche (45) zusammenzuwirken, mit der der Zahn (46) in Verbindung steht.

12. Elektrisches Verbindungselement nach einem der Ansprüche 1 bis 11, **dadurch gekennzeichnet, dass** die Mittel zum Zusammendrücken in Form eines Schnellverriegelungssystems vom Typ Bajonett vorliegen, das auf dem Körper (11) außen und um einen Teil des Umfangs des Schachts (12) mindestens eine Rippe (26) aufweist, die sich radial vom Körper (11) weg erstreckt und bei der die Oberfläche der bezüglich der Mündung des Schachts (12) distalen Stufung eine Klemmrampe (25) bildet, und gemeinsam damit auf der Klappe (16) ein Verriegelungsring (23) der drehbar auf der Klappe (16) angebracht ist und mindestens ein Ohr (24) aufweist, das dazu bestimmt ist, beim Zusammendrücken mit einer Klemmrampe (25) zusammenzuwirken, mit der sie in Verbindung steht.

13. Elektrisches Verbindungselement gemäß Anspruch 7 oder 11 gemeinsam mit Anspruch 12, **dadurch gekennzeichnet, dass** jeder Schnappzahn des Körpers auf einer Rippe sitzt, welche eine Klemmrampe definiert.

14. Elektrisches Verbindungselement gemäß Anspruch 12 oder 13, **dadurch gekennzeichnet, dass** der Verriegelungsring einen im Allgemeinen zylindrischen Mantel (27) aufweist, der einstückig mit einem Flansch (28) im rechten Winkel ist, über den der Ring (23) drehbar auf der Klappe (16) befestigt ist.

15. Elektrisches Verbindungselement gemäß Anspruch 14, **dadurch gekennzeichnet, dass** die Klappe aus zwei Teilen besteht, die ineinander eingerastet sind und zwischen denen der Flansch (28) des Verriegelungsrings (23) für dessen drehbare Befestigung auf der Klappe (16) eingeklemmt ist.

16. Elektrisches Verbindungselement nach Anspruch 14, **dadurch gekennzeichnet, dass** die Klappe (16') aus einem einzigen Stück gefertigt ist und einen im Allgemeinen zylindrischen hinteren Teil (19'a) aufweist und einen Flansch (29'b), der sich radial als Vorsprung über die Außenseite der Mündung dieses hinteren Teils (29'a) erstreckt.

17. Elektrisches Verbindungselement nach Anspruch 16, **dadurch gekennzeichnet, dass** die Dichtung (20') in Form einer hohlen Scheibe vorliegt und auf dem Flansch (29'b) angebracht ist, vorzugsweise durch Ankleben oder Anheften.

18. Elektrisches Verbindungselement nach Anspruch 16 oder 17, **dadurch gekennzeichnet, dass** die Schnapplasche oder Schnapplaschen (45') jeweils einstückig mit dem Flansch (29'b) sind und sich deutlich transversal über diesen hinaus erstrecken.

19. Elektrisches Verbindungselement gemäß einem der Ansprüche 16 bis 18, **dadurch gekennzeichnet, dass** eine ringförmige Rippe zum axialen Rückhalten des Verriegelungsrings (23') über die Klappe (16') hinausragt, am Ende des im Allgemeinen zylindrischen hinteren Teils (29'a) gegenüber von derjenigen, die durch den Flansch (29'b) verlängert ist.

20. Elektrisches Verbindungselement gemäß Anspruch 19, **dadurch gekennzeichnet, dass** die ringförmige Rippe einstückig mit der Klappe (16') ist und aus dem Guss eines einzigen und gleichen Stücks stammt.

21. Elektrisches Verbindungselement gemäß einem der Ansprüche 1 bis 20, **dadurch gekennzeichnet, dass** die Klappe (16; 16') einen Rückhaltezapfen (32; 32') aufweist, der aus der Seite dieser herausragt, die die Dichtung (20; 20') aufweist, und der sich deutlich transversal über die Klappe (16; 16') hinaus erstreckt in einem Bereich, der diametral dem Bereich gegenüberliegt, der die Klappe (16; 16') mit dem Körper (11; 11') zusammenhält.

22. Elektrisches Verbindungselement nach einem der Ansprüche 1 bis 21, **dadurch gekennzeichnet, dass** es in Form eines Sockels einer Steckdose vorliegt und dass er zum Einen einen Träger von Hohlräumen (13) aufweist, der eine Mehrzahl von Hohlräumen, die untereinander isoliert sind, aufweist und der umlaufend in einem Körper (11) zwischen zwei extremen Winkelpositionen angebracht ist, eine zur Unterbrechung, die andere zum Schließen, und zum Anderen Verbindungsklemmen, die vom Körper (11) gestützt und von dessen Außenseite aus zugänglich sind, die in gleicher Anzahl wie die Hohlräume vorliegen und die alle individuell mit Letzteren in Verbindung stehen, mit einer elektrischen Verbindung zwischen jedem Hohlraum und der Verbindungsklemme, mit der dieser in Verbindung steht, bei der bei mindestens einem der Hohlräume ein Unterbrecher dazwischenliegt, der in der Position zur Unterbrechung des Trägers der Hohlräume (13) offen ist und der in der Position zum Schließen dessen geschlossen ist, wobei der Unterbrecher vorzugsweise eine doppelte Unterbrechung bewirkt.

23. Elektrisches Verbindungselement (14) insbesondere ein Steckdosenstecker, der dazu bestimmt ist, durch Steckverbindung mit einem komplementären Element (10), insbesondere einem Sockel einer Steckdose oder eines mobilen Steckkontakts, zusammenzuwirken und der selbst einen im Allgemeinen zylindrischen Körper (35) aufweist, welcher im Inneren einen Schacht (37) zur Unterbringung von elektrischen Kontaktteilen bildet und auf der Außenseite um den Umfang des Schachts (37) einen Kragenring (38) aufweist, welcher sich radial vom Körper (35) weg erstreckt, in einem Abstand von der Mündung des Schachts (37) eine flache ringförmige Dichtung (39) aus verformbarem elastischem Material, die auf dem Körper (35) angebracht ist, indem sie an der Oberfläche der Abstufung (40) des Kragenrings (38) befestigt ist, der in einer Position in der Nähe der Mündung des Schachts (37) liegt und dazu bestimmt ist, zwischen das elektrische Verbindungselement (14) und das komplementäre elektrische Verbindungselement (10) zu treten, wenn die zwei Elemente aneinandergeschlossen sind, Mittel zum Zusammendrücken durch Rotation (41), die dazu bestimmt sind, mit den komplementären Mitteln zum Zusammendrücken (25) zusammenzuwirken, die auf dem komplementären elektrischen Verbindungselement (10) vorgesehen sind, um komprimierend auf die Dichtung (39) zu wirken, wenn diese beiden elektrischen Verbindungselemente aneinandergeschlossen sind, **dadurch gekennzeichnet, dass** die Dichtung (39) aus einem Material mit geringer Widerstandsfähigkeit gegenüber verformenden Belastungen besteht und sie sich mindestens bis zum deutlichen Berühren der Scheibe (43) des Kragenrings (38) erstreckt.

24. Elektrisches Verbindungselement gemäß Anspruch 23, **dadurch gekennzeichnet, dass** das komplementäre elektrische Verbindungselement (10) von der Art ist, die einen Körper (11) aufweist, der im Inneren einen Schacht (12) zur Unterbringung von elektrischen Kontaktteilen bildet, eine mit dem Körper (11) verbundene Klappe (16) zum Abdecken des Schachts (12), wenn sie in einer auf diesen heruntergeklappten Position ist, und einen Rückhaltezapfen (32) im Inneren in einem Bereich aufweist, der deutlich diametral dem Bereich gegenüberliegt, der die Klappe (16) mit dem Körper (11) zusammenhält, und eine Feder (19), die fortdauernd bestrebt ist, die Klappe (16) in Richtung der heruntergeklappten Position zu ziehen, während der Körper (35) des elektrischen Verbindungselements (14) ebenfalls einen Rückhaltezapfen (33) aufweist, der außen über den Körper (35) hinausragt, um mit dem Rückhaltezapfen (32) des komplementären elektrischen Verbindungselements (10) zusammenzuwirken, wenn die beiden elektrischen Verbindungselemente aneinandergeschlossen sind, mit dem Ziel, dass sie lokal aufeinandertreffen können, um die zwei Elemente ineinander gesteckt zu halten, **dadurch gekennzeichnet, dass** der Rückhaltezapfen (33) des elektrischen Verbindungselements (14) derart positioniert ist, dass er eine Anlagerung der beiden elektrischen Verbindungselemente gegeneinander sicherstellen kann und die Dichtung (39), die zwischen diesen beiden Elementen liegt, komprimiert halten kann, wobei die Feder (19) des komplementären elektrischen Verbindungselements (10) bestrebt ist, auf diesen Rückhaltezapfen (33) des elektrischen Verbindungselements (14) über den dazwischen liegenden Rückhaltezapfen (32) des komplementären elektrischen Verbindungselements (10) zu wirken, wenn die beiden elektrischen Verbindungselemente aneinandergeschlossen sind, aber nicht durch die dazwischen liegenden Mittel zum Zusammendrücken (41, 25) miteinander verbunden sind.

25. Elektrisches Verbindungselement nach Anspruch 23 oder 24, **dadurch gekennzeichnet, dass** die Dichtung sich durch eine Härte nach Shore 00 von höchstens 60 auszeichnet.

26. Elektrisches Verbindungselement nach einem der Ansprüche 23 bis 25, **dadurch gekennzeichnet, dass** die Dichtung einen Widerstand bei einer Komprimierung um 25% von höchstens 77 kPa und um 50% von höchstens 230 kPa aufweist.

27. Elektrisches Verbindungselement nach einem der Ansprüche 23 bis 26, **dadurch gekennzeichnet, dass** die Dichtung eine remanente Verformung bei der Komprimierung für 22 Stunden bei 23°C von kleiner als oder gleich 25% und für 22 Stunden bei 40°C von kleiner als oder gleich 60% aufweist.

28. Elektrisches Verbindungselement nach einem der Ansprüche 23 bis 27, **dadurch gekennzeichnet, dass** die Dichtung aus Kautschuk dichter zellulärer Struktur ist.

29. Elektrisches Verbindungselement gemäß einem der Ansprüche 23 bis 28, **dadurch gekennzeichnet, dass** die Dichtung im ganzen Querschnitt die Oberfläche der Stufung abdeckt, die durch den Kragenring definiert ist und sich in einer Position in der Nähe der Mündung des Schachts befindet.

30. Elektrisches Verbindungselement gemäß einem der Ansprüche 23 bis 29, **dadurch gekennzeichnet, dass** der Körper (35) außen eine ringförmige Vertiefung (44) aufweist, die sich um den Umfang des Schachts erstreckt, für die die Dichtung (39) frei auf dem Körper (35) angebracht ist.

31. Elektrisches Verbindungselement gemäß einem der Ansprüche 23 bis 30, **dadurch gekennzeichnet, dass** die auf dem Körper (35) vorgesehenen Mittel zum Zusammendrücken einen Schnellverriegelungsring (41) vom Typ Bajonett aufweisen, der drehbar auf dem Körper (35) angebracht ist.

32. Elektrisches Verbindungselement gemäß Anspruch 31, **dadurch gekennzeichnet, dass** der Verriegelungsring einen im Allgemeinen zylindrischen Mantel aufweist, der einstückig mit einem Flansch im rechten Winkel ist, über den der Ring drehbar auf dem Körper befestigt ist.

33. Elektrisches Verbindungselement gemäß einem der Ansprüche 23 bis 32, **dadurch gekennzeichnet, dass** mehrere elektrische Kontaktstifte in dem Schacht (35) untergebracht sind.

34. Elektrische Verbindungskombination, die ein elektrisches Verbindungselement nach einem der Ansprüche 1 bis 22 und ein komplementäres elektrisches Verbindungselement nach einem der Ansprüche 23 bis 33 aufweist.

35. Elektrisches Verbindungselement gemäß einem der Ansprüche 1 bis 22, **dadurch gekennzeichnet, dass** die auskuppelbaren Verbindungsmittel dazu dienen, eine Öffnung der Klappe durch eine Aktion zu ermöglichen, die durch einen Zug auf diesen beschränkt ist.
